# EUROPÄISCHE PATENTSCHRIFT

(11) **EP 1 591 609 B1**
(45) Veröffentlichungstag und Bekanntmachung des Hinweises auf die Patenterteilung: **28.02.2007**
(21) Anmeldenummer: 04029750.9
(22) Anmeldetag: 16.12.2004
(51) Int. Cl.: E05F 15/00, H01H 3/14

(54) **Sicherheitsleiste als Schaltleiste**
Edge switch for closure-edge security
Bordure à interrupteur pour sécurité d'un bord de fermeture

(30) Priorität: 29.04.2004 DE 102004021101; 26.05.2004 DE 102004025786
(43) Veröffentlichungstag der Anmeldung: 02.11.2005
(62) Teilanmeldung aus: 06001383.6
(73) Patentinhaber: Haake, André, 48703 Stadtlohn (DE); Haake, Oliver, 48703 Stadtlohn (DE); Haake, Patrick, 48691 Vreden (DE)
(72) Erfinder: Haake, André, 48703 Stadtlohn (DE); Haake, Oliver, 48703 Stadtlohn (DE); Haake, Patrick, 48691 Vreden (DE)
(74) Vertreter: Habbel, Hans-Georg

(56) Entgegenhaltungen:
- EP-A- 0 172 136
- EP-A- 0 234 523
- DE-A1- 3 909 617
- DE-A1- 19 647 720
- DE-B3- 10 322 866
- DE-C1- 10 002 926
- DE-U1- 8 413 835
- DE-U1- 9 417 518

## Beschreibung

Die Erfindung bezieht sich auf eine Sicherheitsleiste als Schaltleiste gemäß dem Oberbegriff des Anspruches 1.

Eine Schaltleiste z. B. gemäß der EP 0 234 523 A2 weist einen "elektrischen Anschluß" auf und ein "Befestigungsprofil", das ein "Gummimantelprofil" trägt, das durch Gummiverschlußkappen verschlossen werden kann. In dem Gummimantelprofil ist an der druckbeaufschlagten Seite des Gummimantelprofils eine "Sicherheitsleiste" angeordnet.

Die Sicherheitsleiste gemäß der EP 0 103 726 A1 besteht im wesentlichen aus "Isolierkörper", die üblicherweise aus Kunststoff bestehen und mittig "Kontaktelemente" aufweisen, wobei die Kontaktelemente endseitig an jedem Kontaktelement "Kontaktstellen" aufweisen, womit die einzelnen Kontaktelemente untereinander stromführend in Kontakt kommen. Diese Kontaktelemente mit ihren Isolierkörpern und Kontaktstellen sind in einem "Aufnahmekörper", einem in Längsrichtung vorgespannten Schlauch angeordnet und werden von diesem getragen, wobei der elastische Schlauch im Gummimantelprofil der Schaltleiste angeordnet wird.

Gemäß der FR 21 35 922 bestehen die Kontaktelemente aus Kugeln, die in einem aus einem aus weichem Werkstoff bestehenden Schlauch angeordnet sind. Die Kugeln weisen einen Durchmesser auf, der etwas kleiner ist als der Innendurchmesser des weichen Schlauches, wobei während des Einfüllens der Kugeln in den Schlauch, der Schlauch elastisch gelängt wird. Noch in diesem gelängten Zustand werden die beiden Mündungen des Schlauches mit Stopfen verschlossen, an die die elektrischen Zuleitungen anschließen. Die Stopfen erzeugen in Verbindung mit dem gespannten Schlauch innerhalb des gespannten Schlauches die erforderliche Vorspannung, mit der die Kugeln aneinander anliegen.

In der EP 0 234 523 wird eine Schließkantensicherung beschrieben, bei welcher die Isolierkörper, die die Kontaktelemente aufnehmen, je aus einer Kontaktrolle bestehen, also walzenförmig ausgebildet sind, wobei diese Kontaktrollen an den Stirnseiten die Kontaktstellen schaffend aneinander anliegen. Im Inneren der Kontaktrollen ist eine Expanderschnur angeordnet, die die einzelnen Kontaktrollen mit ihren Kontaktstellen in axialer Richtung aufeinanderzu zwingt. Zwischen den einzelnen Kontaktrollen sind Isolierringe angeordnet, die mit vorspringenden Keilflächen zwischen den einzelnen Kontaktrollen angeordnet sind.

In der nachveröffentlichten DE 100 22 866 B3 bzw. der nachveröffentlichten WO 2004/095486 wird eine Sicherheitsleiste für eine Stoß- oder Schließkantensicherung beschrieben, bei welcher in das jeweilige Kotaktelement ein Stück Expanderschnur als Vorspannelement eingesetzt ist, welches die beiden Aufnahmekörper, also die Kontaktleisten, aufeinanderzu zwingt, damit die Kontaktstellen der Kontaktelemente aneinander an-liegen und elektrisch leitend schließen.

In diesen Literaturstellen wird aber auch vorgeschlagen, daß die elastische Vorspannung durch Schlauchstücke erfolgen kann, die um die Kontaktleisten herumgelegt sind.

Schließlich wird in der EP 421 048 B1 eine Sicherheitsleiste beschrieben, die als Schaltmatte benutzt werden soll, wobei eine Vielzahl von Kontaktelementen und Keilelementen vorgesehen sind, die durch eine Expanderschnur aufeinanderzu gezogen werden. Die Keileiemente sind als Keilplatten, die Kontaktelemente als Kontaktplatten ausgebildet, wobei im schaltbereiten Zustand die Expanderschnur in den Kontaktplatten und in den Keilplatten in unterschiedlicher Höhe liegen.

Unabhängig davon, ob die elastische Vorspannung, mit der die Kontaktelemente aneinander Kontakt schaffend angelegt werden aus einem Schlauch, aus Schlauchabschnitten, Vorspannelementen oder einer Expanderschnur bestehen, wird die erforderliche Elastizität dieses Mittels, also des Schlauches oder der Expanderschnur durch Volumenelastizität erreicht, d. h. der Schlauch oder die Expanderschnur verringern ihr Volumen bei Einwirken der äußeren Kraft, und wenn diese äußere Kraft wegfällt, nehmen diese Hilfsmittel ihr äußeres Volumen wieder an.

Wird ein durchgehender Schlauch oder eine Expanderschnur eingesetzt, muß bei Auseinanderdrücken der Kontaktelemente der gesamte, über die Länge der Sicherheitsleiste reichende Schlauch oder die gesamte, über die Länge der Sicherheitsleiste reichende Expanderschnur gelängt werden. Eine individuelle Vorspannung für jeden einzelnen Bereich der Sicherheitsleiste ist in einem solchen Fall nicht möglich.

Besteht das die Vorspannung erzeugende Hilfsmittel aus Schlauchabschnitten, ist eine Schaltung nur über ein Kippen mittels Kippzonen möglich, wobei in vielen Einsatzfällen eine solche Kippschaltung als zu unempfindlich angesehen wird.

Es sind auch Aufnahmekörper bekanntgeworden, die nicht aus volumenelastischem Werkstoff bestehen, sondern die Aufnahmekörper bestehen aus metallischen Wendelfedern oder metallischem Federblech.

Bei dem Stromunterbrecher gemäß der DE 94 17 518 U1 ist der Aufnahmekörper elektrisch leitend und z. B. als Wendelfeder ausgebildet, die an ihren Enden die eigentlichen Kontaktstellen schafft. Die Wendelfeder wird dabei von einem nach außen über die Sicherheitsleiste vorstehenden Stößel bei Druck beaufschlagt, wird dadurch aus ihrer Ebene ausgelängt und unterbricht dadurch den Kontakt an den Kontaktstellen. Die Unterbrechung ist aber nur möglich, wenn im Bereich der Kontaktstellen bockartig ausgebildete Auflagen vorgesehen sind, auf denen sich die die Kontaktstellen tragenden Kontaktplatten abstützen, die bei Druckbeaufschlagung durch den Stößel eine Kippbewegung ausführen und dadurch die Unterbrechung des Stromes her-beiführen. Eine solche Anordnung ist nicht nur sehr aufwendig, sondern auch wenig druckempfindlich, d. h. die Schaltempfindlichkeit ist gering und hängt von der Verhaltensweise der Schraubenfeder oder eines Federblattes ab.

Bei der Schaltleiste gemäß der EP 0 172 136 A1 wird ebenfalls eine Wendelfeder eingesetzt, die die beiden an den Kontaktstellen in Kontakt kommenden Aufnahmekörper umschließt, aber nicht elektrisch leitend ist. Diese Einrichtung ist aber nur einsatzfähig, wenn zusätzlich ein federndes Organ vorgesehen wird, das wenigstens zwei der in Längsrichtung hintereinander angeordnete Kontaktelemente auf Abstand und im unbelasteten Zustand im wesentlichen geradelinig ausgerichtet hält. Die Kontaktelemente sind dabei bei Einwirkung einer äußeren Kraft in Richtung quer zur Längserstreckung der Kontaktelemente beweglich. Auch bei dieser Anordnung erfolgt der Schaltvorgang durch einen Kippvorgang, und um die Kontaktelemente funktionsbereit zu halten, sind die federnden Organe erforderlich, die also einen zusätzlichen erheblichen Fertigungsaufwand bedeuten.

Der Erfindung liegt daher die Aufgabe zugrunde, eine Sicherheitsleiste zu schaffen, die eine hohe Ansprechempfindlichkeit aufweist und dabei mit möglichst wenig Kontaktelementen auskommt und trotzdem eine sehr sensible Schaltung ermöglicht.

Diese der Erfindung zurgrundeliegende Aufgabe wird durch die Lehre des Hauptanspruches gelöst, der im Oberbegriff von der Einrichtung gemäß der EP 0 234 523 ausgeht.

Vorteilhafte Ausgestaltungen sind in den Unteransprüchen erläutert.

Die Kontaktleisten können langgestreckt ausgebildet sein oder auch als kurze Bauteile gestaltet sein, je nach Einsatzzweck und geometrischer Figur der eigentlichen Sicherheitsleiste.

Die Vorspannung wird durch ein Vorspannelement erzielt, das sowohl volumenelastisch wie formelastisch arbeiten kann.

Gemäß der Erfindung werden die beiden Kontaktleisten mittels Verbindungselementen verbunden, die die oder das Vorspannelement aufnehmen, wobei dieses Verbindungselement beispielsweise ein Bolzen sein kann und das Vorspannelement als formelastische Wendelfeder ausgebildet ist.

Wird der Bolzen als Schraube ausgebildet, kann die aufdrehbare Schraubenmutter dazu benutzt werden, um die Vorspannung des Vorspannelementes einzuregulieren.

Schließlich wird gemäß der Erfindung vorgeschlagen, daß das Verbindungselement nicht leitend ausgebildet ist, d. h. aus einem nicht leitenden Werkstoff besteht.

Ein Ausführungsbeispiel der Erfindung werden nachfolgend anhand der Zeichnungen erläutert. Hierbei zeigt
- Fig. 1: einen Schnitt durch eine Sicherheitsleiste,
- Fig. 2: eine Einzeldarstellung des Verbindungselementes,
- Fig. 3: eine andere Darstellung einer Kontaktleiste und in
- Fig. 4: eine Ansicht teilweise geschnitten auf eine Kontaktleiste,

In Fig. 1 ist eine Bodenplatte 20 und eine Abdeckplatte 21 dargestellt, wobei die Abdeckplatte 21 ein Isolierkeilelement 5 ausbildet, das mit als Kontaktleisten 1, 2 ausgebildeten Aufnahmekörpern zusammenwirkt. Die Kontaktleisten 1, 2 oder die entsprechenden Aufnahmekörper weisen Kontaktelemente 3, 4 auf, die an Kontaktstellen A, B (Fig. 3) aneinander anliegen, so daß beispielsweise ein Schaltstrom vom Kontaktelement 4 zum Kontaktelement 3 fließen kann, wobei die elektrischen Zuleitungen aus Übersichtlichkeitsgründen in der Zeichnung nicht dargestellt sind, aber in Fig. 4 erkennbar sind, was noch zu erläutern sein wird.

Die Kontaktleisten 1, 2 werden durch Spannelemente 6 elastisch aufeinanderzu gezwungen, dadurch, daß bei dem dargestellten Ausführungsbeispiel gemäß Fig. 1 oder 3 die Kontaktelemente 3, 4 als Hohlnieten ausgebildet sind und einen Bolzen 9 aufnehmen können, der bei dem in Fig. 1 und 2 dargestellten Ausführungsbeispiel als Schraubbolzen ausgebildet ist. Der Schraubbolzen 9 liegt dabei unter Zwischenschaltung einer Unterlegscheibe 15 an der Oberseite der Kontaktleiste 1 mit seinem Schraubenkopf 11 an und über eine Unterlegscheibe 16 an der Außenseite der Kontakt-leiste 2, wobei in diesem Bereich der Schraubbolzen 9 ein Außengewinde 12 aufweist, das mit dem Innengewinde einer Mutter 14 kämmt, wobei zwischen der Unterlegscheibe 16 und der Mutter 14 ggf. ebenfalls unter Zwischenschaltung einer Unterlegscheibe 17 als Vorspannelement 8 eine Wendelfeder 10 angeordnet ist, die die elastische Vorspannung erzeugt. Hieraus ist erkennbar, daß die elastische Vorspannung durch entsprechende Betätigung der Mutter 14 den jeweiligen Einsatzfällen entsprechend eingeregelt werden kann.

Wird nunmehr die Abdeckhaube 21 in irgendeiner Form unter Druck gesetzt, preßt sich das Isolierkeilelement 5 zwischen die beiden Kontaktleisten 1 und 2 und unterbricht den durch die Kontaktelemente 3, 4 fließenden Strom, wodurch der Schaltvorgang herbeigeführt wird.

Bei der Ausführungsform gemäß Fig. 3 ist das Isolierkeilelement 5 anders ausgebildet als bei der Ausführungsform gemäß Fig. 1 und auch ist aus Übersichtlichkeitsgründen die Bodenplatte 20 weggelassen, so daß dieses Schaltelement an einem anderen Ort und zu einem anderen Einsatzzweck eingesetzt werden kann.

Die in Fig. 4 dargestellte Ausführungsform zeigt, wie eine elektrische Leitung 22 von dem Kontaktelement 3 zu einem weiteren Kontaktelement 3 einer nächsten Schalteinrichtung führt, wobei der Strom über das Kontaktelement 3 und das Kontaktelement 4 zu einer elektrischen Leitung 23 führt, so daß eine langgestreckte Schalteinrichtung geschaffen wird. In der Darstellung in Fig. 4 ist die die elastische Vorspannung erzeugende Einrichtung nicht im Bereich der Kontaktelemente angeordnet, sondern zwischen diesen, wodurch klargestellt wird, daß die in Fig. 1 und 3 dargestellte Anordnung nicht zwingend erforderlich ist.

## Patentansprüche

1. Sicherheitsleiste als Schaltleiste für eine Stoß- oder Schließkantensicherung oder Schaltmatte mit einer elektrischen Schalteinrichtung, wobei die Sicherheitsleiste in Aufnahmekörpern angeordnete Kontaktelemente (3, 4) aufweist, die in Ruhestellung unter der Einwirkung einer elastischen Vorspannung an Kontaktstellen (A, B) aneinander anliegen und unter der Einwirkung einer äußeren Kraft auf zwischen den Aufnahmekörpern angeordnete Isolierkeilelemente (5) aus formstabilem Werkstoff den Kontakt unterbrechend auseinanderbewegbar sind,
**dadurch gekennzeichnet,**
a) **daß** die Aufnahmekörper als Kontaktleisten (1, 2) ausgebildet sind,
b) **daß** die Kontaktelemente (3, 4) quer zur Längserstreckung der Kontaktleisten (1, 2) wirksam sind und
c) **daß** einzelne voneinander unabhängige und quer zur Längserstreckung der Kontaktleiste (1, 2) ausgerichtete Verbindungselemente (7) für die Kontaktleisten (1, 2) vorgesehen sind, die einzelne, voneinander unabhängige und quer zur Längserstreckung der Kontaktleisten wirkende Spannelemente (6, 8) tragen, wobei die elastische Vorspannung durch die Spannelemente erzeugt wird.

2. Vorrichtung nach Anspruch 1, **gekennzeichnet durch** einen Bolzen (9) als Verbindungselement (7) und eine Wendelfeder (10) als formelastisches Vorspannelement (8).

3. Vorrichtung nach Anspruch 1, **gekennzeichnet durch** ein volumenelastisches Vorspannelement.

4. Vorrichtung nach Anspruch 2, **dadurch gekennzeichnet, daß** der Bolzen (9) als Schraube ausgebildet ist mit einem festen Schraubenkopf (11) und einer auf dem Außengewinde (12) der Schraube aufschraubbaren Mutter (14).

5. Vorrichtung nach einem oder mehreren der vorhergehenden Ansprüche, **dadurch gekennzeichnet, daß** das Verbindungselement (7) aus nicht leitendem Werkstoff hergestellt ist.

6. Vorrichtung nach Anspruch 1, **dadurch gekennzeichnet, daß** die Spannelemente (6) über die Länge der Kontaktleisten (1, 2) verteilt angeordnet sind.

## Claims

1. Safety strip as a switching strip for a contact edge or closing edge security device or switching mat, having an electrical switching apparatus, wherein the safety strip has contact elements (3, 4) arranged in accommodating bodies, said contact elements lying, in the rest position, against one another at contact sites (A, B) under the influence of elastic pretension and which, under the influence of an external force on insulating wedge elements (5) made of a dimensionally stable material and arranged between the accommodating bodies, can be moved apart, breaking the contact, **characterised in that**
a) the accommodating bodies are designed as contact strips (1, 2),
b) the contact elements (3, 4) are effective transversely to the longitudinal extent of the contact strips (1, 2), and
c) individual mutually independent connecting elements (7) for the contact strips (1, 2) are provided oriented transversely to the longitudinal extent of the contact strips (1, 2), said connecting elements carrying individual mutually independent tensioning elements (6, 8) which are separate from one another and act transversely to the longitudinal extent of the contact strips, wherein the elastic pretension is generated by the tensioning elements.

2. Device according to claim 1, **characterised by** a bolt (9) as the connecting element (7) and a helical spring (10) as a pretensioning element having elasticity of shape (8) .

3. Device according to claim 1, **characterised by** a pretensioning element having elasticity of volume.

4. Device according to claim 2, **characterised in that** the bolt (9) is designed as a screw with a fixed screw head (11) and a nut (14) which can be screwed onto the external thread (12) of the screw.

5. Device according to one or more of the preceding claims, **characterised in that** the connecting element (7) is made from non-conducting material.

6. Device according to claim 1, **characterised in that** the tensioning elements (6) are arranged distributed over the length of the contact strips (1, 2).

## Revendications

1. Bande de sûreté servant de joint sensible pour une protection de bords d'appui ou de fermeture ou de tapis sensible avec un dispositif électrique de commutation, laquelle bande de sûreté possède des éléments de contact (3, 4) disposés dans des logements, qui reposent les uns sur les autres en des points de contact (A, B) dans la position de repos sous l'action d'une précontrainte élastique et peuvent être écartés sous l'effet d'une force extérieure exercée sur des éléments isolants en forme de coin (5) en matériau de forme stable intercalés entre les logements, en interrompant le contact, **caractérisée en ce que** :
a) les logements sont conformés comme des bandes de contact (1, 2),
b) les éléments de contact (3, 4) agissent perpendiculairement à l'extension longitudinale des bandes de contact (1, 2) et
c) il est prévu des éléments de liaison (7) discrets, indépendants les uns des autres et orientés perpendiculairement à l'extension longitudinale des bandes de contact (1, 2), qui portent des éléments de tension (6, 8) discrets, indépendants les uns des autres et orientés perpendiculairement à l'extension longitudinale des bandes de contact, la précontrainte élastique étant produite par les éléments de tension.

2. Dispositif selon la revendication 1, **caractérisé en ce qu'**il comporte un boulon (9) servant d'élément de liaison (7) et un ressort hélicoïdal (10) servant d'élément de précontrainte (8) à élasticité de forme.

3. Dispositif selon la revendication 1, **caractérisé en ce qu'**il comporte un élément de précontrainte élastique en volume.

4. Dispositif selon la revendication 2, **caractérisé en ce que** le boulon (9) est conformé comme une vis avec une tête de vis (11) fixe et un écrou (14) pouvant être vissé sur le filetage extérieur (12) de la vis.

5. Dispositif selon une ou plusieurs des revendications précédentes, **caractérisé en ce que** l'élément de liaison (7) est fait d'un matériau non conducteur.

6. Dispositif selon la revendication 1, **caractérisé en ce que** les éléments de tension (6) sont répartis sur la longueur des bandes de contact (1, 2).
